# EUROPÄISCHE PATENTSCHRIFT

(11) **EP 0 172 159 B1**
(45) Veröffentlichungstag und Bekanntmachung des Hinweises auf die Patenterteilung: **04.10.1989**
(21) Anmeldenummer: 85890173.9
(22) Anmeldetag: 01.08.1985
(51) Int. Cl.: A43B 5/04

(54) **Skischuh**
Ski boot
Chaussure de ski

(30) Priorität: 01.08.1984 AT 2480/84
(43) Veröffentlichungstag der Anmeldung: 19.02.1986
(73) Patentinhaber: Koflach Sport Gesellschaft m.b.H. & Co. KG, A-4840 Vöcklabruck (AT)
(72) Erfinder: Hensler, Adolf, A-8580 Köflach (AT)
(74) Vertreter: Kretschmer, Adolf

(56) Entgegenhaltungen:
- DE-U- 8 514 965
- FR-A- 2 480 575
- FR-A- 2 539 278
- US-A- 3 832 792
- US-A- 4 095 356

## Beschreibung

### Skischuh

Die Erfindung bezieht sich auf einen Skischuh mit einer aus Kunststoff bestehenden Unterschale und einem relativ zur Unterschale schwenkbaren Schaftteil bzw. einer Manschette, deren der Schuhspitze zugewandter Endteil bei einer Verschwenkung zur Schuhspitze an der Unterschale aufläuft. Bei derartigen Skischuhen ist es bereits bekannt, die der Schuhspitze zugewandte Vorderkante als Anschlagfläche auszubilden, welche mit einem entsprechenden Gegenanschlag an der Unterschale bei einer Verschwenkung in Richtung Vorlage in Wirkverbindung gelangen kann. Es ist weiters bereits bekannt, die Anschlagfläche bzw. die Gegenanschlagfläche oder aber den Raum zwischen diesen beiden Anschlagflächen mit dämpfenden Zwischenlagen auszustatten, um einen harten Anschlag des schwenkbaren Schaftteiles an der Unterschale zu vermeiden.

Aus der US-PS-4 095 356 ist ein Skischuh bekanntgeworden, bei welchem zwischen schwenkbarem Schaft bzw. Manschette und der Schale im Überlappungsbereich in einer zum Schuhinneren offenen Kammer Dämpfungselemente zur Einstellung der Dämpfungseigenschaften bei einem Verschwenken des Schaftes bzw. der Manschette relativ zur Schale angeordnet sind. Nachteilig bei einer derartigen Ausführung ist, daß für einen Austausch der Dämpfungselemente der Schaft bzw. die Manschette von der Schale durch Öffnen der Gelenkverbindung vollkommen gelöst werden muß, um die Kammer zur Aufnahme der Dämpfungselemente durch ein Entriegeln der Schuhteile im Ristbereich zugänglich zu machen.

Gemäß der FR-A-2 480 575 wird ein schwenkbarer Schaftteil so ausgebildet, daß er unter Zwischenschaltung eines starren Anschlagelementes mit einem Biegeelement zusammenwirkt. Ein derartiges Biegeelement ergibt sich aber nur, wenn die beiden Enden dieses Elementes starr an der Schale festgelegt sind, wodurch ein elastischer Anschlag unter Durchbiegung des Biegeelementes erzielt wird. Bei Ausbildungen, bei welchen die Manschette nahe ihrem vorderen Ende einen quer zur Schuhlängsachse verlaufenden Schlitz aufweist, wie sie in der FR-A-2 480 575 gezeigt sind, bestehen erhebliche Probleme in bezug auf einen dichten Abschluß der Manschette gegenüber der Schale, und im Falle eines weitgehend dichten Abschlusses müßte die Vorderkante der Manschette nach Art eines Gurtes an der Schale auflaufen, wodurch wiederum die gewünschte Elastizität und damit die Ausbildung dieses Teiles als Biegeelement in keiner Weise sichergestellt werden könnte. Wenn umgekehrt ein derartiger, einen Schlitz begrenzenden Teil einer Manschette tatsächlich so ausgebildet würde, daß er nicht mehr als Biegeelement zu bezeichnen ist, sondern vielmehr nach der Art eines Gurtes an der Schale festsitzt, dann hätte dies zur Folge, daß bei einem Zurückverschwenken der Manschette in eine Gehposition der untere Rand der Manschette reibschlüssig mit der Schale verbunden bleibt, wodurch ein gegebenenfalls im Schlitz aufgenommenes Anschlagelement unbeabsichtigt heraustreten könnte.

Die Erfindung zielt nun darauf ab, ausgehend von einer obengenannten Ausbildung das Dämpfungsverhalten bei einer Vorlageverstellung zu verbessern und gleichzeitig eine bessere Dichtheit des Schuhes an der Übergangsstelle _{ZW}.47 schen Unterschale und Schaft zu gewährleisten. Die vorliegende Erfindung zielt darauf ab, eine exakt definierte Wegstrecke bis zur Verschwenkung in eine vordere Endstellung sicherzustellen, und diese exakt definierte Anschlagstellung unter Zwischenschaltung eines dämpfenden Elementes auf den Fuß zu übertragen. Hiebei wird weiters darauf abgezielt, daß bei einer Konstruktion mit einem hohen Maß an Dichtheit die dämpfenden Elemente bei einer Verschwenkung der Manschette sicher in ihrer Lage gehalten werden. Zur Lösung dieser Aufgabe besteht die Erfindung im wesentlichen darin, daß in der Außenseite des Endteiles des Schaftes bzw. der Manschette wenigstens eine quer zur Schwenkrichtung verlaufende, nach außen offene Ausnehmung bzw. Nut vorgesehen ist, deren Nutgrund vollwandig ausgebildet ist oder wenigstens einen Steg, welcher die beiden einander zugewandten Seitenwände der Nut verbindet, aufweist, und daß in der Ausnehmung oder Nut von außen einlegbare und sichtbare gummielastische und gegebenenfalls starre Teile vorhanden sind. Dadurch, daß in der Außenseite des Endteiles des Schaftes bzw. der Manschette eine quer zur Schwenkrichtung verlaufende nach außen offene Ausnehmung bzw. Nut vorgesehen ist, wird die Flexibilität des unteren Schaftteiles erhöht. Bei einer Verschwenkung des Schaftes kann sich die innenliegende Seite dieses Endbereiches des Schaftes bzw. der Manschette besser der Außenkontur des gegenüberliegenden bzw. darunterliegenden Unterschalenteiles anpassen, so daß während der gesamten Schwenkbewegung eine bessere Dichtheit gewährleistet ist. Gleichzeitig erfolgt eine progressive Reibungsdämpfung durch die zunehmende Anlage des Endbereiches des Schaftes bzw. der Manschette an der Unterschale bei einer Verschwenkung in Richtung Vorlage. Die Ausnehmung bzw. Nut bietet nun in einfacher Weise die Möglichkeit für die Anordnung einer Einlage aus gummielastischem Material, wobei diese Einlage nunmehr zum Unterschied von den bekannten Ausbildungen nicht mehr verklebt werden muß, sondern in wesentlich einfacherer Weise von außen eingelegt und gegen ein Heraustreten gesichert werden kann. Während bei Anordnung eines Schlitzes im Endteil des Schaftes bzw. der Manschette die Wahl des elastomeren Materials wesentlich beschränkt ist und darüberhinaus die Gefahr bestünde, daß die in einen derartigen Schlitz eingeführten Dämpfungselemente durch den Schlitz hindurchtreten, ermöglicht es die Ausbildung der Aufnahme für die Einlage als Ausnehmung mit wenigstens einem Steg oder Nut in der Oberseite des Endteiles des Schaftes bzw. der Manschette, das gummielastische Material nun unter Vorspannung in die Nut bzw. Ausnehmung einzulegen, so daß es auf Grund seiner elastischen Eigenschaften in der Nut gehalten wird. Ein derartiges Einbringen unter Vorspannung läßt sich bei einer Ausbildung der Aufnahme für das elastische Material als Durchbrechung ohne verbindenden Steg nicht verwirklichen, da dann das elastische Material unmittelbar an der Unterschale aufliegen müßte und bei entsprechenden weichen Materialeigenschaften zwischen Unterschale und Endbereich des Schaftes bzw. der Manschette verquetscht wird. Die Maßnahme, den Nutgrund vollwandig auszubilden oder aber zumindest Stege vorzusehen, welche die beiden einander zugewandten Seitenwände der Nut verbinden, dient hiebei zum einen der Erzielung einer gewissen Inkongruenz der Sattelflächen, um bei einem Verschwenken eine progressive Dämpfung zu erzielen. Zum andern aber wird durch diese Maßnahme der Vorteil erreicht, daß bei beliebigen Einlagen der Weg bis zum Anschlag der Manschette an den entsprechenden Gegenanschlag der Unterschale unverändert erhalten bleibt. Eine in die Nut mit zumindest aus Stegen bestehenden Nutgrund eingelegte Einlage kann ohne weiteres auch starr oder metallisch ausgebildet sein, ohne daß dies zu einer Verformung des vorderen Teiles der Manschette führt, wodurch die Kinematik der Dämpfung beeinflußt werden kann, und es wird durch die erfindungsgemäße Ausbildung der Nut mit einem zumindest aus Stegen bestehenden Nutgrund die Möglichkeit geschaffen, lediglich die Steifigkeit zu verstellen, ohne daß hiebei der Anschlagweg bis zur Vorlagebegrenzung beeinträchtigt wird.

Gleichzeitig wird sichergestellt, daß das untere Ende der Manschette eine definierte starre und biegesteife Auflaufkante bildet und sich nach Art eines Gurtes dicht an die Schale anlegen kann. Die Stege bzw. der volle Nutgrund stellen hiebei sicher, daß trotz der Möglichkeit auch der vordere Rand der Manschette beim Zurückschwenken wieder mitgenommen wird und daß die Dämpfungselemente in jeder Schwenklage in ihrer Position verbleiben.

Bei einem Verschwenken des Schaftes bzw. der Manschette erfolgt nach dem Auflaufen der Vorderkante des Schaftes bzw. der Manschette auf die Unterschale ein Zusammenpressen der Ausnehmung bzw. Nut, wobei die einander gegenüberliegenden Wände in eine nach außen zu konvergierende Lage verschwenkt werden. Dies hat den Vorteil, daß im Belastungsfall eine zusätzliche Sicherung gegen Heraustreten der Einlage aus gummielastischem Material geboten wird, wobei der Skischuh vorzugsweise so ausgebildet wird, daß die sich quer zur Schwenkrichtung erstreckenden Wände der Ausnehmung bzw. Nut mit dem Grund der Ausnehmung bzw. Nut einen Winkel von< 90 einschließen. Auf diese Weise wird in der entspannten Ruhelage eine Form der Nut bzw. Ausnehmung vorgegeben, welche bei einem Verschwenken und damit einer mechanischen Beanspruchung des elastischen Materials einen zunehmenden Halt des gummielastischen Materials in der Aufnahmenut bzw. Ausnehmung sicherstellt.

In einfacher Weise kann die Einlage aus gummielastischem Material kraftschlüssig in der Ausnehmung bzw. Nut gehalten sein, so daß die Notwendigkeit einer Verklebung entfällt. Klebstoffe beeinträchtigen das elastische Dämpfungsverhalten und sind im Falle von elastischen Einlagen in der Regel nicht übermäßig dauerhaft und speziell bei großen Temperaturschwankungen keineswegs als zuverlässige Sicherung gegen Verlust anzusprechen. Die erfindungsgemäße Ausbildung ermöglicht den Verzicht auf derartige Klebstoffe, ohne daß die Gefahr eines Verlustes der Einlage aus gummielastischem Material erhöht wird.

Der Verzicht auf eine Klebung ermöglicht gleichzeitig auch die einfache Austauschbarkeit der gummielastischen Einlage, und um den sicheren Halt in der Nut bzw. der Ausnehmung sicherzustellen, kann die Einlage in vorteilhafter Weise unter in Längsrichtung derselben wirkender Zugspannung in der Ausnehmung bzw. Nut gehalten sein.

Die Verankerung der gummielastischen Einlage in der Ausnehmung bzw. der Nut kann in einfacher Weise so erfolgen, daß die Nut eine mittlere, sich über einen Teil der Länge der Ausnehmung bzw. Nut erstreckende Rippe aufweist, welche von einer langgestreckten Ausnehmung der gummielastischen Einlage umgriffen ist. Auf diese Weise ergeben sich zwei parallele Bereiche mit elastischer Dämpfung. Die Ausbildung kann aber auch in einfacher Weise so getroffen sein, daß die Ausnehmung bzw. Nut in ihren seitlichen Randbereichen verbreitert ausgebildet ist und/oder Erhebungen oder Vertiefungen aufweist, welche mit einem entsprechenden Gegenprofil der Einlage zusammenwirken. In beiden Fällen kann das gummielastische Element in einfacher Weise aus dem Grund der Nut herausgehoben werden, um gegen ein gummielastisches Element mit anderen Dämpfungseigenschaften getauscht zu werden. Aufgrund der elastischen Vorspannung in Längsrichtung des gummielastischen Elementes ist in der in die Ausnehmung bzw. Nut eingesetzten Lage ein unbeabsichtigtes Austreten nicht zu befürchten.

Die Erfindung wird nachfolgend an Hand von in der Zeichnung dargestellten Ausführungsbeispielen näher erläutert. In dieser zeigen Fig. 1 eine Seitenansicht eines Schuhes mit einer ersten Ausbildung einer gummielastischen Einlage im Schaftbereich, Fig. 2 eine abgewandelte Ausbildung in analoger Darstellung wie Fig. 1, Fig. 3 das für die Darstellung nach Fig. 1 erforderliche gummielastische Element sowie die Nut für die Aufnahme dieses Elementes, Fig. 4 eine vergrößerte Seitenansicht des Schuhes mit eingelegtem Element in entspanntem und Fig. 5 in komprimiertem Zustand, Fig. 6 eine abgewandelte Ausführungsform des gummielastischen Elementes für die Ausbildung nach Fig. 2 zusammen mit der zugehörigen Nut, Fig. 7 eine weitere abgewandelte Ausführungsform eines gummielastischen Elementes zusammen mit der zugehörigen Nut, Fig. 8 eine weitere abgewandelte Ausbildung des gummielastischen Elementes samt einem Teil der zugehörigen Nut, Fig. 9 eine abgewandelte Ausbildung der Einlage, welche mehrteilig ausgebildet ist und starre Elemente umfaßt, Fig. 10 eine weitere Abwandlung zu einer Ausbildung ähnlich der Fig. 9, Fig. 11 eine Seitenansicht einer weiteren abgewandelten Ausführungsform und Fig. 12 eine perspektivische Ansicht einer Ausbildungsform mit verhängbarem steifen Teil der Einlage.

In Fig. 1 ist ein Skischuh 1 dargestellt, an dessen Unterschale 2 ein Schaft 3 um eine im wesentlichen parallel zur Sohlenebene verlaufenden Schwenkachse 4 schwenkbar angelenkt ist. Der untere Endbereich 5 des Schaftteiles 3 weist ein in Umfangsrichtung verlaufendes gummielastisches Element auf, welches nachfolgend in Fig. 3, 4 und 5 näher beschrieben ist.

Bei der Ausbildung nach Fig. 2 ist das im vorderen Endbereich 5 der Manschette aufgenommene gummielastische Element in Übereinstimmung mit der Darstellung nach Fig. 6 ausgebildet und wird nachfolgend bei Fig. 6 ausführlich beschrieben.

In Fig. 3 ist ein gummielastisches Element 6 dargestellt, welches in eine Nut 7 im Endbereich 5 eines Manschettenteiles eingelegt wird. Die Nut weist eine mittige Rippe 8 auf, welche von einem Schlitz 9 in der Einlage 6 aus gummielastischem Material umgriffen ist. Die Einlage 6 aus gummielastischem Material wird hiebei unter Zugspannung im Sinne des Doppelpfeiles 10 in die Nut 7 eingelegt und umgreift hiebei die Rippe 8.

Wie aus Fig. 4 ersichtlich ist, liegen die Innenwände 11 der Nut 7 im wesentlichen parallel zueinander und schließen daher mit dem Grund der Nut einen Winkel von < 90° ein. Bei einer Kompression, wie sie in Fig. 5 dargestellt ist und auftritt, wenn der Schaftteil 3 in Richtung zur Fußspitze verschwenkt wird, läuft die Innenseite der Manschette an der Unterschale 2 auf und es erfolgt eine Verformung der Nut in der Weise, daß die Wände 11 nunmehr unter einem mehr oder minder spitzen Winkel a nach außen zu konvergieren. Aufgrund dieser Konvergenz der Wände 11 wird bei einer mechanischen Beanspruchung des elastischen Elementes 6 ein unbeabsichtigtes Heraustreten der elastomeren Einlage aus der Nut verhindert.

Bei der Ausbildung nach Fig. 6, welche für den Einsatz in einem Schuh nach Fig. 2 gedacht ist, ist die Einlage 6 aus gummielastischem Material mit verbreiterten seitlichen Köpfen 12 ausgebildet, welche in eine entsprechend verbreiterte Ausnehmung 13 der Nut 7 eingelegt werden kann. Auch hier läßt sich die Einlage 6 aus gummielastischem Material unter elastischer Vorspannung in Umfangsrichtung, d.h. im Sinne der Doppelpfeiles 14, in die Nut 7 einlegen, so daß eine zum Nutgrund hin wirkende Kraftkomponente nach dem Einlegen erzielt wird. Die Seitenwände 11 der Nut 7 sind wiederum analog wie bei Fig. 3, 4 und 5 beschrieben ausgebildet.

Bei der Ausbildung nach Fig. 7 weist der verbreiterte Kopf 12 der Einlage 6 aus gummielastischem Material zusätzlich eine Ausnehmung 15 auf, welche über einen Zapfen 16 im Grund des verbreiterten Bereiches 13 der Nut 7 geschoben werden kann. Bei der Ausbildung nach Fig. 8 weist das Ende der Einlage 6 einen im wesentlichen zylindrisch geformten hakenförmigen Endteil 17 auf, welcher in eine korrespondierende Ausnehmung 18 im Grund der Nut 7 eingepreßt werden kann. Alle diese Ausbildungen erhöhen die Sicherheit gegen unbeabsichtigtes Austreten des gummielastischen Elementes aus der Nut, ohne daß eine Klebung erforderlich wäre.

In Fig. 9 ist eine gummielastische Einlage 19 dargestellt, welche in ihrem mittleren Bereich einen Schlitz 20 aufweist. In diesem Schlitz 20 ist ein Schieber aus starrem Material, beispielsweise aus Kunststoff oder Metall, verschieblich geführt, dessen Außenseite mit 21 bezeichnet ist. Der Schieber durchgreift mit einem mittleren Steg 22 den Schlitz in der Einlage und ist mit einem Fußteil 23 am Grund der Nut abgestützt.

Bei der Ausbildung nach Fig. 10 besteht der Schieber 21 aus einem eine elastische Einlage umgreifenden Teil, welcher zu seiner Lagefixierung beispielsweise in Querrippen 24 an der Unterseite der elastischen Einlage 19 eingreifen kann. Die Festlegung derartiger starrer Elemente an einer flexiblen Einlage kann, wie in Fig. 11 gezeigt, beispielsweise durch einen Exzenterhebel 25 erfolgen. Der Exzenterhebel betätigt hiebei eine exzentrisch gelagerte Nase 26, welche an d Außenseite der gummielastischen Einlage 19 verquetscht wird. Schließlich kann die Festlegung auch durch Verhängen erfolgen, wie dies in Fig. 12 dargestellt ist. Hier ist der elastische Einlageteil mit Noppen 27 ausgebildet, welch durch eine Durchbrechung 28 eines starren verschiebliche Teiles zur Lagefixierung hindurchgeführt werden können.

## Patentansprüche

1. Skischuh mit einer aus Kunststoff bestehenden Unterschale und einem relativ zur Unterschale schwenkbaren Schaftteil bzw. einer Manschette, deren der Schuhspitze zugewandter Endteil bei einer Verschwenkung zur Schuhspitze an der Unterschale aufläuft, dadurch gekennzeichnet, daß in der Außenseite des Endteiles (5) des Schaftes bzw. der Manschette (3) wenigstens eine quer zur Schwenkrichtung verlaufende, nach außen offene Ausnehmung bzw. Nut (7) vorgesehen ist, deren Nutgrund vollwandig ausgebildet ist oder wenigstens einen Steg, welcher die beiden einander zugewandten Seitenwände (11) der Nut (7) verbindet, aufweist, und daß in der Ausnehmung oder Nut (7) von außen einlegbare und sichtbare gummielastische und ggf. starre Teile (6, 19) vorhanden sind.

2. Skischuh nach Anspruch 1 dadurch gekennzeichnet, daß die sich quer zur Schwenkrichtung erstreckenden Wände (11) der Ausnehmung bzw. Nut (7) mit dem Grund der Ausnehmung bzw. Nut (7) einen Winkel von 90° einschließen.

3. Skischuh nach Anspruch 1 oder 2, dadurch gekennzeichnet, daß eine Einlage aus gummielastischem Material (6) kraftschlüssig in der Ausnehmung bzw. Nut (7) gehalten ist.

4. Skischuh nach Anspruch 1, 2 oder 3, dadurch gekennzeichnet, daß die Einlage (6) unter in Längsrichtung derselben wirkender Zugspannung in der Ausnehmung bzw. Nut (7) gehalten ist.

5. Skischuh nach einem der Ansprüche 1 bis 4, dadurch gekennzeichnet, daß die Nut (7) eine mittlere, sich über einen Teil der Länge der Ausnehmurrg bzw. Nut (7) erstreckende Rippe (8) aufweist, welche von einer langgestreckten Ausnehmung (9) der gummielastischen Einlage (6) umgriffen ist.

6. Skischuh nach einem der Ansprüche 1 bis 4, dadurch gekennzeichnet, daß die Ausnehmung bzw. Nut (7) in ihren seitlichen Randbereichen (13) verbreitert ausgebildet ist und/oder Erhebungen (16) oder Vertiefungen (18) aufweist, welche mit einem entsprechenden Gegenprofil (15,17) der Einlage (6) zusammenwirken.

## Claims

1. Ski boot comprising a plastic base shell and a shank portion or gaiter, respectively, articulatedly mounted on the base shell, whose end facing the toe portion of the base shell engages the base shell when pivoted towards said toe portion, characterised in that on the exterior surface of the end portion (5) of the shank portion or gaiter (3), respectively, at least one recess or groove (7), respectively, is provided which extends transversely to the direction of pivotal movement and is open to the exterior and the bottom of which is defined by an unapertured wall or by at least one web connecting the confronting side faces (11) of the groove (7), and that rubber-like and, if desired, rigid elements (6, 19) are provided in the recess or groove (7) which are insertable from the exterior and which are visible.

2. Ski boot as claimed in claim 1, characterised in that those surfaces (11) of the recess or groove (7), respectively, which extend transversely to the direction of pivotal movement define an angle with the bottom of the recess or groove (7), respectivley, which is smaller than or equal to 90°.

3. Ski boot as claimed in claim 1 or 2, characterised in that an insert (6) made of a material having rubber-like elasticity is positively held in the recess or groove (7), respectively.

4. Ski boot as claimed in claim 1, 2 or 3, characterised in that the insert (6) is held in the recess or groove (7), respectively, under tensile stress in the longitudinal direction thereof.

5. Ski boot as claimed in any one of claims 1 to 4, characterised in that the groove (7) is provided with a central rib (8) which extends along part of the length of the recess or groove (7), respectively, and which is surrounded by an elongate slot (9) formed in the insert (6) having rubber-like elasticity.

6. Ski boot as claimed in any one of claims 1 to 4, characterised in that the recess or groove (7), respectively, has side edge portions (13) which are laterally enlarged and/or are formed with projections (16) or depressions (18) cooperating with mating portions (15, 17) of the insert (6).

## Revendications

1. Chaussure de ski avec une coque inférieure en matière plastique et une tige et respectivement une manchette capable de pivoter par rapport à la coque inférieure, dont la partie terminale dirigée vers la pointe de la chaussure bute lors d'un pivotement en direction de la pointe de la chaussure, sur la coque inférieure, caractérisée en ce que dans la face extérieure de la partie terminale (5) de la tige et respectivement de la manchette (3) est prévu a moins un évidement et respectivement une rainure (7) orienté transversalement à la direction de pivotement et ouvert vers l'extérieur, dont le fond de rainure présente une âme pleine ou comporte au moins une nervure qui relie les deux parois latérales (11) de la rainure (7), et que dans l'évidement ou la rainure (7) sont disposés des éléments (6, 19) élastiques et éventuellement rigides insérables par l'extérieur et visible.

2. Chaussure de ski selon la revendication 1, caractérisée en ce que les parois (11) de l'évidement et respectivement de la rainure (7) qui s'étendent transversalement à la direction de pivotement forment avec le fond de l'évidement et respectivement de la rainure (7) un angle 90° .

3. Chaussure de ski selon l'une des revendications 1 ou 2, caractérisée en ce qu'une pièce d'insertion (6) réalisée en un matériau élastique est maintenue par adhérence dans l'évidement et respectivement la rainure (7).

4. Chaussure de ski selon l'une des revendications 1, 2 ou 3, caractérisée en ce que la pièce d'insertion (6) est maintenue dans l'évidement et respectivement la rainure (7) sous une contrainte de traction agissant dans le sens longitudinal de ladite pièce d'insertion.

5. Chaussure de ski selon l'une des revendications 1 à 4, caractérisée en ce que la rainure (7) comporte une nervure médiane (8) qui s'étend sur une partie de la longueur de l'évidement et respectivement de la rainure (7) et qui est enveloppée par un évidement allongé (9) de la pièce d'insertion élastique (6).

6. Chaussure de ski selon l'une des revendications 1 à 4, caractérisée en ce que l'évidement et respectivement la rainure (7) est élargi dans ses zones marginales latérale (13) et/ou présente des bosses (16) ou des creux (18) qui coopèrent avec un profil conjugué (15, 17) correspondant de la pièce d'insertion (6).
